# FASCICULE DE BREVET EUROPEEN

(11) **EP 2 678 117 B1**
(45) Date de publication et mention de la délivrance du brevet: **09.09.2015**
(21) Numéro de dépôt: 12709941.4
(22) Date de dépôt: 20.02.2012
(51) Int. Cl.: B05B 11/00

(54) **DISTRIBUTEUR DE PRODUIT FLUIDE**
FLÜSSIGPRODUKTVERTEILER
FLUID PRODUCT DISTRIBUTOR

(30) Priorité: 23.02.2011 FR 1151470
(43) Date de publication de la demande: 01.01.2014
(73) Titulaire: Aptar France SAS, 27110 Le Neubourg (FR)
(72) Inventeur: MULLER, Patrick, F-27600 Saint Aubin Sur Gaillon (FR); STUART, Bruno, F-27350 Hauville (FR)
(74) Mandataire: CAPRI
(86) Numéro de dépôt international: PCT/FR2012/050359
(87) Numéro de publication internationale: WO 2012/114034

(56) Documents cités:
- EP-B1- 1 896 189

## Description

La présente invention concerne un distributeur de produit fluide comprenant un réservoir de produit fluide sur lequel est monté un organe de distribution tel qu'une pompe. L'organe de distribution comprend un corps et une tige d'actionnement sur laquelle est monté un poussoir que l'utilisateur peut enfoncer à l'aide d'un ou de plusieurs doigt(s). Le domaine d'application privilégié de la présente invention est celui de la parfumerie, de la cosmétique ou encore de la pharmacie.

Dans l'art antérieur, on connaît déjà des distributeurs de produit fluide rechargeables dont le réservoir comprend un clapet de remplissage. D'autre part, le distributeur forme un passage d'éventation qui fait communiquer le réservoir avec l'extérieur. Ce passage d'éventation peut être obturé à l'aide de moyens d'obturation qui sont sollicités à l'aide de moyens de commande. Les moyens d'obturation peuvent ainsi être amenés dans une condition d'obturation dans laquelle ils obturent le passage d'éventation à partir d'une condition d'ouverture ou d'éventation dans laquelle le réservoir communique avec l'extérieur à travers le passage d'éventation. On connaît par exemple le document EP-1 896 189 qui décrit un distributeur de produit fluide rechargeable dont le réservoir comprend un fond pourvu d'un clapet de remplissage. D'autre part, un passage d'éventation est formé soit à travers l'organe de distribution soit à travers un trou formé dans le réservoir et qui est obturable au moyen d'un clapet que l'on peut déplacer au moyen d'une commande coulissante. Dans les deux modes de réalisation, il est compliqué de dégager ou d'obturer le passage d'éventation. Il est en effet nécessaire dans les deux modes de réalisation d'effectuer une opération spécifique peu conventionnelle dont les utilisateurs n'ont pas l'habitude. De ce fait, l'utilisateur doit au préalable étudier la notice d'utilisation du distributeur afin de comprendre de quelle manière il est possible d'ouvrir le passage d'éventation pour permettre à l'air du réservoir de s'échapper lors du remplissage de produit fluide à travers le clapet de remplissage. En général, les utilisateurs sont récalcitrants à tout mode opératoire non intuitif ou peu conventionnel.

La présente invention a pour but de remédier aux inconvénients précités de l'art antérieur en définissant un mode opératoire particulièrement simple pour amener les moyens de commande à solliciter les moyens d'obturation du passage d'éventation. Un autre but de la présente invention est de réduire au minimum les pièces constitutives du distributeur de produit fluide. Encore un autre but de la présente invention est de réaliser un distributeur dont le montage ou l'assemblage est extrêmement simple et réalisable à l'aide de machines peu sophistiquées.

Pour atteindre ces buts, la présente invention définit un distributeur de produit fluide comprenant un réservoir de produit fluide définissant un col, et un fond pourvu d'un clapet de remplissage, un organe de distribution, tel qu'une pompe, montée sur le réservoir pour prélever du produit fluide, l'organe de distribution comprenant un corps et une tige d'actionnement déplaçable en va-et-vient le long d'un axe X, un poussoir monté sur la tige d'actionnement de l'organe de distribution, de manière à tourner sur lui-même autour de l'axe X de la tige, un passage d'éventation faisant communiquer le réservoir avec l'extérieur, des moyens d'obturation, pour obturer sélectivement le passage d'éventation, des moyens de commande pour solliciter les moyens d'obturation dans une condition d'obturation dans laquelle ils obturent le passage d'éventation à partir d'une condition d'ouverture dans laquelle ils n'obturent pas le passage d'éventation, caractérisé en ce les moyens de commande sont entraînés en rotation par le poussoir pour commuter les moyens d'obturation entre la condition d'ouverture et la condition d'obturation. Ainsi, en tournant le poussoir sur lui-même, l'utilisateur va inconsciemment dégager ou obturer le passage d'éventation.

Il est même envisageable que les moyens de commande soient intégrés au poussoir, de manière à ne pas pouvoir en être dissociés. Ainsi, le mode opératoire des moyens de commande est extrêmement limité, puisque directement imposé par les déplacements possibles du poussoir, à savoir axial le long de l'axe X, et/ou en rotation autour de ce même axe X. Dans les deux cas, il s'agit d'une gestuelle qui est connue et extrêmement répandue.

Selon un mode de réalisation avantageux, les moyens de commande sont en prise avec un chemin de came définissant deux positions axiales décalées pour déplacer axialement les moyens de commande entre les conditions d'obturation et d'ouverture. De préférence, le chemin de came est formé par une douille solidaire du réservoir. Ainsi, en tournant le poussoir sur lui-même, les moyens de commande vont suivre le chemin de came pour le déplacer axialement et ainsi libérer ou solliciter les moyens d'obturation du passage d'éventation.

Selon un mode de réalisation pratique, le dispositif comprend des moyens de fixation pour fixer l'organe de distribution dans le réservoir, ces moyens de fixation comprenant une bague de fixation en prise étanche dans le col du réservoir et des moyens de réception pour recevoir le corps de l'organe de distribution, la bague de fixation étant reliée aux moyens de réception par un plateau annulaire. Avantageusement, la douille est formée par les moyens de fixation, avantageusement dans le prolongement axial de la bague de fixation. Avantageusement, le passage d'éventation comprend un trou d'éventation formé dans les moyens de fixation, avantageusement au niveau du plateau annulaire. Selon une forme de réalisation pratique, les moyens d'obturation comprennent un joint annulaire disposé sur le plateau annulaire, de manière à pouvoir être comprimé entre les moyens de commande et les moyens de fixation. Ainsi, les moyens de commande sont solidaires du poussoir en rotation, mais peuvent se déplacer axialement par rapport au poussoir de manière à pouvoir suivre le chemin de came pour le déplacer axialement. Ce déplacement axial des moyens de commande va permettre de comprimer ou de libérer le joint annulaire qui fait office de moyen d'obturation sur le trou d'éventation formé au niveau du plateau annulaire des moyens de fixation.

Selon un autre aspect intéressant de la présente invention, les moyens de réception comprennent un tube dans lequel le corps de l'organe de distribution est emmanché de manière étanche. Avantageusement, le tube se prolonge jusqu'à proximité du fond du réservoir, un anneau de jauge étant librement engagé autour du tube de manière à flotter de manière guidée dans le produit fluide du réservoir pour indiquer le niveau de produit fluide dans le réservoir. Additionnellement ou en variante, le tube se prolonge jusqu'à proximité du fond du réservoir, l'organe de distribution étant pourvu d'un tube plongeur qui s'étend dans le réservoir, le tube entourant le tube plongeur pour le guider et/ou le maintenir dans le réservoir, notamment au niveau du fond du réservoir. Le tube plongeur présente habituellement une légère courbure qui la dévie de l'axe du réservoir et qui pourrait empêcher ou perturber le bon fonctionnement du clapet bas de remplissage. En le maintenant ainsi sensiblement dans l'axe, on évite toute interférence avec le clapet de remplissage. Additionnellement ou en variante, le tube se prolonge jusqu'à proximité du fond du réservoir, le clapet de remplissage comprenant un siège de clapet formé dans le fond du réservoir et une pièce de clapet reçu dans le réservoir et comprenant un pointeau d'obturation destiné à venir en contact étanche sélectif ave le siège de clapet, le pointeau étant relié à des éléments élastiques de sollicitation, le tube appuyant sur ces éléments élastiques pour contraindre le pointeau sur son siège. Ainsi, on se sert du tube pour remplir plusieurs fonctions, à savoir réception du corps de pompe, guidage de l'anneau de jauge, maintien fixe du tube plongeur, précontrainte du pointeau du clapet de remplissage.

Selon un autre aspect très intéressant de la présente invention, le dispositif comprend en outre un système de verrouillage du poussoir empêchant son déplacement axial dans une position de verrouillage et autorisant son déplacement axial dans une position d'actionnement, le poussoir commutant d'une position à l'autre par rotation sur lui-même autour de l'axe X. Avantageusement, le système de verrouillage est formé par le poussoir et la douille. En effet, il est déjà connu dans l'art antérieur des systèmes de verrouillage de poussoir qui fonctionnent par rotation du poussoir autour de l'axe X. On peut par exemple citer le document FR-2 819 793. Ainsi, sans même s'en apercevoir, l'utilisateur obture et dégage le passage d'éventation, alors qu'il croit simplement verrouiller ou déverrouiller le poussoir du distributeur. Le dégagement ou l'obturation du passage d'éventation est donc réalisé sans avoir à mettre en oeuvre un mode opératoire particulier et/ou supplémentaire. Il suffit d'informer l'utilisateur que le remplissage du réservoir n'est possible qu'en position déverrouillée du poussoir, sans même qu'il sache que le distributeur intègre un passage d'éventation, des moyens d'obturation et des moyens de commande.

L'esprit de l'invention réside dans le fait d'assujettir le mode opératoire des moyens de commande des moyens d'obturation du passage d'éventation au déplacement conventionnel du poussoir, à savoir axial et/ou en rotation sur lui-même. La rotation sur lui-même est privilégiée car elle peut être associée à un système de verrouillage du poussoir.

L'invention sera maintenant plus amplement décrite en référence aux dessins joints donnant à titre d'exemple non limitatif un mode de réalisation de l'invention.

Sur les figures :
La figure 1 est une vue en coupe transversale verticale à travers un distributeur réalisé selon l'invention,
La figure 2 est une vue latérale du distributeur de la figure 1,
La figure 3 est une vue en perspective éclatée de la partie supérieure du distributeur des figures 1 et 2, et
La figure 4 est une vue similaire à celle de la figure 3 pour la partie basse du distributeur.

On se référera indifféremment à l'ensemble des figures 1 à 4 pour décrire en détail la structure et le fonctionnement d'un distributeur de produit fluide réalisé selon une forme de réalisation non limitative de l'invention.

Le distributeur comprend un réservoir de produit fluide 1 formant un fût sensiblement cylindrique 10 obturé à son extrémité inférieure par un fond 12 définissant un siège de clapet 13. A son extrémité opposée, le fût 10 définit une ouverture sous la forme d'un col 11 formant intérieurement des profils de fixation. Le fût 10 comprend quatre fenêtres de visualisation 14, 14a, 14b à travers lesquelles on peut apercevoir l'intérieur du réservoir. On peut par exemple prévoir deux fenêtres hautes et deux fenêtres basses. Une des fenêtres hautes 14b peut être pourvue d'une lentille grossissante, tout comme une des fenêtres basses 14a. A la place de ces fenêtres, on peut également prévoir que le fût 10 est totalement ou partiellement transparent. On peut aussi imaginer une ou plusieurs fenêtre(s) verticale(s) qui s'étend(ent) sur toute ou partie de la hauteur du fût 10. L'essentiel est que l'utilisateur puisse voir l'intérieur du réservoir, au moins en partie basse et en partie haute correspondant aux configurations vide et remplie du réservoir.

Le réservoir 1 comprend également une pièce de clapet 15 qui est disposée dans le réservoir à proximité du fond 12. La pièce de clapet 15 comprend un pointeau de clapet 16 destiné à venir en contact étanche sélectif avec le siège 13 du fond 12, formant ainsi un clapet de remplissage. Le pointeau 16 est sollicité par des pattes ou lames élastiques 17 qui rejoignent une couronne de montage 18 en prise à l'intérieur du réservoir. On peut par exemple prévoir que les pattes 17 soient légèrement contraintes afin que le pointeau 16 appuie légèrement contre son siège 13. L'ouverture du clapet se fait en repoussant le pointeau 16 hors de contact du siège 13 en contraignant les pattes élastiques 17.

Le distributeur comprend également des moyens de fixation 2 permettant de fixer de manière stable et étanche un organe de distribution 5 dans le col 11 du réservoir 1. Ces moyens de fixation 2 comprennent une bague de fixation 24 en prise étanche dans le col 11, un plateau annulaire 25 qui s'étend vers l'intérieur à partir de l'extrémité supérieure de la bague de fixation 24 et un tube 21 qui s'étend vers le bas à partir de la périphérie interne du plateau 25 à l'intérieur de la bague de fixation 24. Le tube 21 est sensiblement cylindrique et s'étend jusqu'à proximité du fond 12. On peut remarquer que le bord inférieur 22 du tube 21 vient en contact des pattes élastiques 17 pour les pré-contraindre de manière à appuyer le pointeau 16 contre le siège 13. Ainsi, le tube 21 remplit une première fonction d'appui et de précontrainte des pattes élastiques 17. On peut également remarquer que le tube 21 est entouré par un anneau de jauge 19 qui est librement déplaçable le long du tube 21. Ainsi, le tube plongeur 21 remplit une fonction de guidage axial pour l'anneau de jauge 19. L'anneau de jauge 19 est réalisé en un matériau qui est moins dense que le produit fluide contenu dans le réservoir, de sorte qu'il flotte à la surface du produit fluide. Ainsi, l'anneau de jauge 19 donne une indication visuelle directe du niveau de produit fluide à l'intérieur du réservoir. Dans la position représentée sur la figure 1, le réservoir est sensiblement vide, et l'anneau de jauge 19 repose sur la couronne de montage 18 de là pièce de clapet 15. Il est alors visible à travers la fenêtre 14a. Lorsque le réservoir est plein, l'anneau de jauge 19 est situé à proximité de la fenêtre haute 14b et peut être observé par l'utilisateur. Avantageusement, l'anneau de jauge 19 comprend deux bords concentriques d'étanchéité 19a, 19b destinés à venir en contact étanche avec deux sièges d'étanchéité annulaires 21 b et 24a formés respectivement au niveau du tube 21 et de la bague de fixation 24. Le contact étanche est établi lorsque le réservoir est rempli et que l'anneau 19 est visible à travers la fenêtre 14b.

Selon l'invention, un passage d'éventation 26 est formé à travers le plateau 25, et fait communiquer l'intérieur du réservoir 1 avec l'extérieur. Ainsi, lorsque du produit fluide est injecté dans le réservoir à travers le clapet de remplissage (formé par la siège 13 et le pointeau 16), l'air initialement présent dans le réservoir peut s'échapper à travers le trou d'éventation 26. Le remplissage du réservoir se produit jusqu'à ce que la jauge 19 vienne en contact étanche avec les sièges 21 b et 24a : le réservoir est alors complètement rempli. En variante, lorsque l'anneau de jauge 19 ne réalise pas d'étanchéité avec les moyens de fixation 2, le remplissage s'effectue jusqu'à ce que produit atteint le trou d'éventation 26. On verra ci-après de quelle manière le trou d'éventation 26 est obturé pour éviter toute fuite.

Comme précédemment mentionné, le tube 21 sert de moyen de réception pour un organe de distribution 5, qui peut être une pompe ou une valve. Plus précisément, l'organe de distribution 5 comprend un corps 51 emmanché de manière fixe et étanche dans le tube 21. L'organe de distribution 5 comprend également une tige d'actionnement 56 qui est déplaçable en va-et-vient le long d'un axe vertical X. Ainsi, en enfonçant la tige 56 dans le corps 51, du produit fluide, sous forme dosée ou non, est refoulé à travers la tige d'actionnement 56. Il s'agit là d'une conception tout à fait classique pour une pompe ou une valve dans les domaines de la parfumerie, de la cosmétique ou encore de la pharmacie. On peut remarquer que l'organe de distribution 5 comprend également un tube plongeur 52 qui s'étend dans le tube 21 jusqu'à proximité du fond 12. Ce tube plongeur 52 est maintenu ou guidé de manière parfaitement axiale et fixe par une petite lèvre de maintien 23 formée à l'extrémité inférieure d'un petit cône qui s'étend vers le bas dans le tube 21. Ainsi, le tube plongeur 52 est guidé dans ce cône pour finalement passer à travers la lèvre de maintien. Par conséquent, le tube 21 remplit également une fonction de maintien du tube plongeur, empêchant ainsi qu'il ne perturbe le bon fonctionnement du clapet de remplissage.

Le tube 21, en masquant le tube plongeur 52 souvent inesthétique, fait fonction de décor ou peut supporter un décor. Il peut également servir à l'inscription de graduations pour faciliter la lecture du niveau de produit fluide dans le réservoir.

Le distributeur de l'invention comprend également un poussoir comprenant un noyau 6 et une enveloppe externe 7. Le noyau 6 peut être réalisé par injection moulage de matière plastique, alors que l'enveloppe 7 peut être réalisée en métal pour des raisons esthétiques. Le noyau 6 comprend un manchon de raccordement 65 engagé sur l'extrémité de la tige d'actionnement 56. Ce manchon de raccordement 65 se prolonge dans le noyau 6 jusqu'au niveau d'un gicleur 63 formant un orifice de distribution 60. L'enveloppe 7 est réalisée avec un trou 73 au niveau du gicleur 63. Comme on peut le voir sur la figure 3, le noyau 6 forme un renfort annulaire 61 au niveau duquel est formé un logement 62 pour la réception du gicleur 63. En dessous de ce renfort annulaire 61, le noyau 6 forme une jupe 64. Hormis la configuration de la jupe 64, le poussoir 6, 7 est de conception conventionnelle. En effet, la jupe 64 se distingue par le fait qu'elle présente une section transversale horizontale de forme oblongue ou grossièrement rectangulaire. La jupe comprend deux longues faces latérales planes parallèles 64a reliées par deux faces arquées courtes 64b.

Pour en revenir aux moyens de fixation 2, ils comprennent également une douille 27 qui s'étend vers le haut à partir du plateau 25, sensiblement dans le prolongement de la bague de fixation 24. Il est toutefois envisageable que la douille 27 ne s'étende pas vraiment dans le prolongement de la douille 24. La douille 27 forme un ou plusieurs chemin(s) de came 28, plus clairement visible sur les figures 2 et 3. Ces chemins de came 28 comprennent une section haute 28a raccordée à une section basse 28b. Ainsi, ces deux sections définissent deux positions axiales décalées. On peut par exemple prévoir que le décalage entre les deux sections soit de l'ordre d'un ou de quelques dixièmes de mm. On peut prévoir deux ou trois chemins de came 28. En se référant toujours à la figure 3, on peut également remarquer que la douille 27 forme deux échancrures 29a qui sont disposées de manière diamétralement opposée et séparée par deux bords de crêtes 29b qui sont plus élevés axialement. Le profil crénelé formé par les échancrures 29a et les bords de crêtes 29b constitue avec la jupe 64 du noyau 6 du poussoir un système de verrouillage du poussoir. En effet, lorsque la jupe 64 est située sur les bords de crêtes 29b, il est impossible de déplacer le poussoir : les faces 64a ou 64b reposant sur les bords de crête 29b. En revanche, lorsque les longues faces planes 64a de la jupe 64 sont engagées dans les échancrures 29a, le poussoir est déplaçable axialement en va-et-vient. Le poussoir 6, 7 peut ainsi être déplacé de la position verrouillée à la position déverrouillée en un quart de tour.

Selon l'invention, le trou d'éventation 26 formé dans le plateau 25 est obturable au moyen d'un joint annulaire plat qui fait office de moyen d'obturation 3. Le joint 3 est disposé sur le plateau 25. On comprend aisément qu'en appuyant le joint 3 sur le plateau 25, le trou d'éventation 26 est obturé. En revanche, si l'on relâche la pression sur le joint 3, le trou d'éventation 26 communique avec l'extérieur en définissant un passage d'éventation. Pour contraindre sélectivement le joint 3 sur le trou d'éventation 26, la présente invention prévoit des moyens de commande 4 qui coopèrent à la fois avec le poussoir, les moyens de fixation et les moyens d'obturation. Plus précisément, les moyens de commande 4 coopèrent avec la jupe 64 du noyau 6, avec les chemins de came 28 de la douille 27 et le joint 3. Pour cela, les moyens de commande 4 comprennent une bague crénelée 41 formant deux découpes 46 pour la réception de la jupe 64 du noyau 6 : les deux longues faces planes 64a traversant les découpes 46. Le poussoir et les moyens de commande sont donc solidaires en rotation, mais peuvent se déplacer axialement l'un par rapport à l'autre. La bague crénelée 41 forme également deux ergots de came 42 en prises dans les deux chemins de came 28 de la douille 27. Ces ergots de came 42 font saillie radialement vers l'extérieur et sont situés de manière diamétralement opposée en dessous des deux découpes 46, comme on peut le voir sur la figure 3. Les moyens de commande 4 comprennent également une bride annulaire 43 qui s'étend juste au-dessus du joint 3 et qui a pour fonction de l'écraser sur le plateau 25.

Pour écraser le joint 3 sur le plateau 25, il suffit d'entraîner le poussoir en rotation sur lui-même autour de l'axe X. Le poussoir entraîne les moyens de commande 4 en rotation, étant donné que la jupe 64 est prisonnière des deux découpes 46. Toutefois, les moyens de commande 4 ne sont pas solidaires du poussoir dans la direction axiale X. En d'autres termes, la jupe 64 peut se déplacer axialement à l'intérieur des découpes 46. Inversement, les moyens de commande 4 peuvent se déplacer axialement par rapport au poussoir. Cela permet aux moyens de commande 4 de se déplacer axialement sur une très courte distance en suivant les chemins de came 28. En effet, les deux ergots 42 des moyens de commande 4 sont engagés à l'intérieur des chemins de came 28 et suivent ces chemins de came de manière à passer de la section haute 28a à la section basse 28b, et inversement. Lorsque les ergots 42 sont situés dans les sections basses 28b comme représenté sur la figure 2, la bride 43 appuie fortement contre le joint 3 et l'écrase sur le plateau 25. Le trou d'éventation 26 est alors obturé. En revanche, lorsque les ergots 42 sont situés au niveau des sections hautes 28a, le plateau 43 n'exerce aucune pression sur le joint 3, et le trou d'éventation 26 peut communiquer avec l'extérieur en formant un passage d'éventation.

D'autre part, comme précédemment mentionné, le distributeur intègre un système de verrouillage du poussoir formé conjointement par la jupe 64 et la douille 27. Lorsque la jupe 64 peut pénétrer dans les échancrures 29a, le poussoir est dans la position déverrouillée. Cette position déverrouillée correspond selon l'invention au positionnement des ergots 42 dans les sections hautes 28a des chemins de came 28. A l'inverse, lorsque la jupe 64 est en butée sur le bord de crête 29b, les ergots 42 sont situés dans les sections basses 28b. En d'autres termes, la position verrouillée du poussoir correspond à la configuration d'obturation et la position déverrouillée correspond à la position d'éventation. Le passage d'éventation est ouvert en position déverrouillée et est fermé en position verrouillée. Fonctionnellement, on peut dire que les moyens d'obturation 3 sont commutables entre une condition d'obturation dans laquelle le passage d'éventation est obturé et le poussoir en position verrouillée à partir d'une condition d'ouverture dans laquelle le passage d'éventation est dégagé et le poussoir en position déverrouillée.

Bien entendu, il est possible de mettre en oeuvre la présente invention sans mettre en oeuvre obligatoirement un système de verrouillage rotatif du poussoir. De même, l'anneau de jauge 19 guidé par le tube 21 peut mis en oeuvre indépendamment du système d'éventation obturable. Il en est de même du guidage du tube plongeur qui peut être mis en oeuvre indépendamment. Il est également envisageable d'intégrer les moyens de commande 4 au poussoir, de sorte que le poussoir vienne en contact direct avec le joint 3 en position verrouillée et hors de contact du joint 3 en position déverrouillée.

Grâce à l'invention, on dispose d'un distributeur rechargeable intégrant un système d'obturation du passage d'éventation particulièrement simple à manipuler et/ou des moyens d'indication de niveau de produit fluide particulièrement avantageux.

## Revendications

1. Distributeur de produit fluide comprenant :
- un réservoir de produit fluide (1) définissant un col (11), et un fond (12) pourvu d'un clapet de remplissage (13, 15),
- un organe de distribution (5), tel qu'une pompe, montée sur le réservoir (1) pour prélever du produit fluide, l'organe de distribution (5) comprenant un corps (51) et une tige d'actionnement (56) déplaçable en va-et-vient le long d'un axe X,
- un poussoir (6, 7) monté sur la tige d'actionnement (56) de l'organe de distribution (5), de manière à tourner sur lui-même autour de l'axe X de la tige (56),
- un passage d'éventation faisant communiquer le réservoir (1) avec l'extérieur,
- des moyens d'obturation (3) pour obturer sélectivement le passage d'éventation,
- des moyens de commande (4) pour solliciter les moyens d'obturation (3) dans une condition d'obturation dans laquelle ils obturent le passage d'éventation à partir d'une condition d'ouverture dans laquelle ils n'obturent pas le passage d'éventation,
**caractérisé en ce que** les moyens de commande (4) sont entraînés en rotation par le poussoir (6, 7) pour commuter les moyens d'obturation (3) entre la condition d'ouverture et la condition d'obturation.

2. Distributeur selon la revendication 1, dans lequel les moyens de commande (4) sont en prise avec un chemin de came (28) définissant deux positions axiales décalées (28a, 28b) pour déplacer axialement les moyens de commande (4) entre les conditions d'obturation et d'ouverture.

3. Distributeur selon la revendication 2, dans lequel le chemin de came (28) est formé par une douille (27) solidaire du réservoir (1).

4. Dispositif selon l'une quelconque des revendications précédentes, comprenant des moyens de fixation (2) pour fixer l'organe de distribution (5) dans le réservoir (1), ces moyens de fixation (2) comprenant une bague de fixation (24) en prise étanche dans le col (11) du réservoir (1) et des moyens de réception (21) pour recevoir le corps (51) de l'organe de distribution, la bague de fixation (24) étant reliée aux moyens de réception (21) par un plateau annulaire (25).

5. Dispositif selon les revendications 3 et 4, dans lequel la douille (27) est formée par les moyens de fixation (2), avantageusement dans le prolongement axial de la bague de fixation (24).

6. Dispositif selon la revendication 4 ou 5, dans lequel le passage d'éventation comprend un trou d'éventation (26) formé dans les moyens de fixation (2), avantageusement au niveau du plateau annulaire (25).

7. Dispositif selon la revendication 4, 5, ou 6, dans lequel les moyens d'obturation comprennent un joint annulaire (3) disposé sur le plateau annulaire (25), de manière à pouvoir être comprimé entre les moyens de commande (4) et les moyens de fixation (2).

8. Dispositif selon l'une quelconque des revendications 4 à 7, dans lequel les moyens de réception comprennent un tube (21) dans lequel le corps (51) de l'organe de distribution (5) est emmanché de manière étanche.

9. Dispositif selon la revendication 8, dans lequel le tube (21) se prolonge jusqu'à proximité du fond (12) du réservoir (1), un anneau de jauge (19) étant librement engagé autour du tube (21) de manière à flotter dans le produit fluide du réservoir pour indiquer le niveau de produit fluide dans le réservoir.

10. Dispositif selon la revendication 8 ou 9, dans lequel le tube (21) se prolonge jusqu'à proximité du fond (12) du réservoir (1), l'organe de distribution (5) étant pourvu d'un tube plongeur (52) qui s'étend dans le réservoir (1), le tube (21) entourant le tube plongeur (52) pour le guider dans le réservoir (1), notamment au niveau du fond (12) du réservoir.

11. Dispositif selon la revendication 8, 9 ou 10, dans lequel le tube (21) se prolonge jusqu'à proximité du fond (12) du réservoir (1), le clapet de remplissage (13, 15) comprenant un siège de clapet (13) formé dans le fond (12) du réservoir (1) et une pièce de clapet (15) reçu dans le réservoir (1) et comprenant un pointeau d'obturation (16) destiné à venir en contact étanche sélectif ave le siège de clapet (13), le pointeau (16) étant relié à des éléments élastiques de sollicitation (17), le tube (21) appuyant sur ces éléments élastiques (17) pour contraindre le pointeau (16) sur son siège (13).

12. Dispositif selon l'une quelconque des revendications précédentes, comprenant en outre un système de verrouillage (29b, 64) du poussoir (6, 7) empêchant son déplacement axial dans une position de verrouillage et autorisant son déplacement axial dans une position d'actionnement, le poussoir (6, 7) commutant d'une position à l'autre par rotation sur lui-même autour de l'axe X.

13. Dispositif selon les revendications 5 et 12, dans lequel le système de verrouillage (29b, 64) est formé par le poussoir (6, 7) et la douille (27).

## Patentansprüche

1. Spender für ein fluides Produkt, umfassend:
- einen Behälter für ein fluides Produkt (1), der einen Kragen (11) und einen Boden (12) definiert, der mit einer Auffüllklappe (13, 15) versehen ist,
- eine Ausgabeeinrichtung (5), wie eine Pumpe, die auf dem Behälter (1) angebracht ist, um fluides Produkt zu entnehmen, wobei die Ausgabeeinrichtung (5) einen Körper (51) und eine Betätigungsstange (56) umfasst, die entlang der Achse X hin und her verschiebbar ist,
- eine Druckvorrichtung (6, 7), die derart auf der Betätigungsstange (56) der Ausgabeeinrichtung (5) angebracht ist, dass sie sich auf sich selbst um die Achse X der Stange (56) dreht,
- einen Lüftungskanal, der den Behälter (1) mit dem Äußeren verbindet,
- Verschlussmittel (3) zum selektiven Verschließen des Lüftungskanals,
- Steuermittel (4) zum Belasten der Verschlussmittel (3) in einem Verschlusszustand, in welchem sie den Lüftungskanal verschließen, von einem Öffnungszustand, in welchem sie den Lüftungskanal nicht verschließen,
**dadurch gekennzeichnet, dass** die Steuermittel (4) drehend von der Druckvorrichtung (6, 7) mitgenommen werden, um die Verschlussmittel (3) zwischen dem Öffnungszustand und dem Verschlusszustand umzuschalten.

2. Spender nach Anspruch 1, wobei die Steuermittel (4) mit einem Nockenweg (28) im Eingriff sind, der zwei axiale versetzte Positionen (28a, 28b) definiert, um die Steuermittel (4) axial zwischen dem Verschlusszustand und dem Öffnungszustand zu verschieben.

3. Spender nach Anspruch 2, wobei der Nockenweg (28) durch eine mit dem Behälter (1) einstückig gebildete Buchse (27) ausgebildet ist.

4. Vorrichtung nach einem der vorhergehenden Ansprüche, umfassend Befestigungsmittel (2) zum Befestigen der Ausgabeeinrichtung (5) in dem Behälter (1), wobei diese Befestigungsmittel (2) einen Befestigungsring (24) in dichtem Eingriff mit dem Kragen (11) des Behälters (1) sowie Aufnahmemittel (21) zum Aufnehmen des Körpers (51) der Ausgabeeinrichtung umfassen, wobei der Befestigungsring (24) durch eine ringförmige Platte (25) mit den Aufnahmemitteln (21) verbunden ist.

5. Vorrichtung nach den Ansprüchen 3 und 4, wobei die Buchse (27) durch die Befestigungsmittel (2) gebildet ist, vorteilhafterweise in der axialen Verlängerung des Befestigungsrings (24).

6. Vorrichtung nach Anspruch 4 oder 5, wobei der Lüftungskanal ein Lüftungsloch (26) umfasst, das in den Befestigungsmitteln (2), vorteilhafterweise an der ringförmigen Platte (25), gebildet ist.

7. Vorrichtung nach Anspruch 4, 5 oder 6, wobei die Verschlussmittel eine ringförmige Dichtung (3) umfassen, die auf der ringförmigen Platte (25) derart angeordnet ist, dass sie zwischen den Steuermitteln (4) und den Befestigungsmitteln (2) zusammengedrückt werden kann.

8. Vorrichtung nach einem der Ansprüche 4 bis 7, wobei die Aufnahmemittel ein Rohr (21) umfassen, in welchem der Körper (51) der Ausgabeeinrichtung (5) dichtend eingepasst ist.

9. Vorrichtung nach Anspruch 8, wobei sich das Rohr (21) bis in die Nähe des Bodens (12) des Behälters (1) ausdehnt, wobei ein Messring (19) frei um das Rohr (21) so im Eingriff ist, dass er in dem fluiden Produkt des Behälters schwimmt, um den Stand des fluiden Produktes in dem Behälter anzuzeigen.

10. Vorrichtung nach Anspruch 8 oder 9, wobei sich das Rohr (21) bis in die Nähe des Bodens (12) des Behälters (1) ausdehnt, wobei die Ausgabeeinrichtung (5) mit einem Tauchrohr (52) versehen ist, das sich in den Behälter (1) erstreckt, wobei das Rohr (21) das Tauchrohr (52) umgibt, um es in dem Behälter (1), insbesondere am Boden (12) des Behälters, zu führen.

11. Vorrichtung nach Anspruch 8, 9 oder 10, wobei sich das Rohr (21) bis in die Nähe des Bodens (12) des Behälters (1) ausdehnt, wobei die Auffüllklappe (13, 15) einen Klappensitz (13), der im Boden (12) des Behälters (1) gebildet ist, und ein Klappenstück (15), das in dem Behälter (1) aufgenommen ist, umfasst und eine Verschlussspitze (16) umfasst, die dazu gedacht ist, in selektiven dichten Kontakt mit dem Klappensitz (13) zu kommen, wobei die Spitze (16) mit elastischen Belastungselementen (17) verbunden ist, wobei das Rohr (21) auf diese elastischen Elemente (17) drückt, um die Spitze (16) auf ihren Sitz (13) zu drängen.

12. Vorrichtung nach einem der vorhergehenden Ansprüche, ferner umfassend ein Verriegelungssystem (29b, 64) der Druckvorrichtung (6, 7), das deren axiale Verschiebung in eine Verriegelungsposition verhindert und ihre axiale Verschiebung in eine Betätigungsposition ermöglicht, wobei die Druckvorrichtung (6, 7) durch Drehung auf sich selbst entlang der Achse X von einer Position in die andere schaltet.

13. Vorrichtung nach den Ansprüchen 5 und 12, wobei das Verriegelungssystem (29b, 64) durch die Druckvorrichtung (6, 7) und die Buchse (27) gebildet ist.

## Claims

1. A fluid dispenser comprising:
- a fluid reservoir (1) defining a neck (11) and a bottom wall (12) provided with a filling valve (13, 15);
- a dispenser member (5), such as a pump, that is mounted on the reservoir (1) so as to take the fluid, the dispenser member (5) including a body (51) and an actuator rod (56) that is movable downwards and upwards along an axis X;
- a pusher (6, 7) that is mounted on the actuator rod (56) of the dispenser member (5) in such a manner as to turn about the axis X of the rod (56);
- a vent passage that puts the reservoir (1) into communication with the outside;
- closure means (3) for selectively closing the vent passage; and
- control means (4) for urging the closure means (3) into a closed condition, in which they close the vent passage, from an open condition, in which they do not close the vent passage;
the dispenser being **characterized in that** the control means (4) are turned by the pusher (6, 7) so as to switch the closure means (3) between their open condition and their closed condition.

2. A dispenser according to claim 1, wherein the control means (4) are in engagement with a cam path (28) that defines two offset axial positions (28a, 28b) for moving the control means (4) axially between the closed and open conditions.

3. A dispenser according to claim 2, wherein the cam path (28) is formed by a bushing (27) that is secured to the reservoir (1).

4. A device according to any preceding claim, including fastener means (2) for fastening the dispenser member (5) in the reservoir (1), the fastener means (2) comprising a fastener ring (24) in leaktight engagement in the neck (11) of the reservoir (1), and reception means (21) for receiving the body (51) of the dispenser member, the fastener ring (24) being connected to the reception means (21) via an annular disk (25).

5. A device according to claim 3 and claim 4, wherein the bushing (27) is formed by the fastener means (2), advantageously in axial alignment with the fastener ring (24).

6. A device according to claim 4 or claim 5, wherein the vent passage comprises a vent hole (26) that is formed in the fastener means (2), advantageously at the annular disk (25).

7. A device according to claim 4, 5, or 6, wherein the closure means comprise an annular gasket (3) that is arranged on the annular disk (25) in such a manner as to be able to be compressed between the control means (4) and the fastener means (2).

8. A device according to any one of claims 4 to 7, wherein the reception means comprise a tube (21) in which the body (51) of the dispenser member (5) is interfitted in leaktight manner.

9. A device according to claim 8, wherein the tube (21) extends into the proximity of the bottom wall (12) of the reservoir (1), a gauge ring (19) being engaged freely around the tube (21) in such a manner as to float in the fluid of the reservoir so as to indicate the level of fluid in the reservoir.

10. A device according to claim 8 or claim 9, wherein the tube (21) extends into the proximity of the bottom wall (12) of the reservoir (1), the dispenser member (5) being provided with a dip tube (52) that extends into the reservoir (1), the tube (21) surrounding the dip tube (52) so as to guide it into the reservoir (1), in particular at the bottom (12) of the reservoir.

11. A device according to claim 8, 9, or 10, wherein the tube (21) extends into the proximity of the bottom wall (12) of the reservoir (1), the filling valve (13, 15) comprising a valve seat (13) formed in the bottom wall (12) of the reservoir (1) and a valve member (15) received in the reservoir (1) and further comprising a closure pin (16) for selectively coming into leaktight contact with the valve seat (13), the pin (16) being connected to resilient drive elements (17), the tube (21) pressing on the resilient elements (17) so as to urge the pin (16) against its seat (13).

12. A device according to any preceding claim, further including a locking system (29b, 64) for locking the pusher (6, /), preventing it from moving axially in a locked position and allowing it to move axially in an actuation position, the pusher (6, 7) switching from one position to the other by turning about the axis X.

13. A device according to claim 5 and claim 12, wherein the locking system (29b, 64) is formed by the pusher (6, 7) and the bushing (27).
